# FASCICULE DE BREVET EUROPEEN

(11) **EP 0 268 601 B1**
(45) Date de publication et mention de la délivrance du brevet: **27.10.1993**
(21) Numéro de dépôt: 87902535.1
(22) Date de dépôt: 06.04.1987
(51) Int. Cl.: A41D 13/12

(54) **LINGE POUR MALADES ALITES**
WÄSCHE FÜR BETTLÄGERIGE KRANKE
LINEN FOR SICK PERSONS CONFINED TO BED

(30) Priorité: 11.04.1986 FR 8605331
(43) Date de publication de la demande: 01.06.1988
(73) Titulaire: ROUSSEAU, Chantal M., F-76000 Rouen (FR)
(72) Inventeur: ROUSSEAU, Chantal M., F-76000 Rouen (FR)
(86) Numéro de dépôt international: FR8700109
(87) Numéro de publication internationale: WO8706106

(56) Documents cités:
- DE-A- 2 704 655
- US-A- 2 768 383
- US-A- 2 818 573
- US-A- 3 276 036
- US-A- 3 470 568
- US-A- 3 721 998
- US-A- 4 570 268

## Description

L'invention ci-dessous décrite ne concerne que des vêtements de lit pour malades voir par exemple US-A-4570,268. En effet, les vêtements de nuit servant habituellement aux "bien-portants" ne peuvent convenir aux malades car, du fait de leur état, leurs mouvements sont moins aisés et leur état de fatigue peut les rendre inaptes à des gestes usuels banaux. Or, le personnel soignant doit pouvoir avoir accès à toutes les parties du corps du malade en réduisant au maximum les manipulations de celui-ci et les efforts dudit personnel.

Ces vêtements présentent pour principales caractéristiques :
(a) une ouverture dorsale (1) dont les avantages sont les suivants :
   - un habillage et un déshabillage aisés, sans passage par la tête, évitant toute manipulation choquante pour le malade.
   - la possibilité de tourner le malade sur le côté - droit ou gauche - et d'avoir ainsi accès à la face dorsale du sujet quelle que soit la partie du corps où les soins doivent être effectués (injections, pansements, nursing, etc..).
(b) de larges manches (2) permettant :
   - une prise de tension artérielle aussi souvent que nécessaire.
   - les injections intra-veineuses.
   - la pose et la surveillance d'une perfusion intra-veineuse.
   - l'habillage normal, même en présence d'un plâtre ou d'un pansement important au niveau d'un membre supérieur.
(c) une poche centrale (3) permettant au malade d'y mettre son mouchoir (ou autre objet) quel que soit le membre disponible.

L'invention diffèr du document cité par l'état de l'art par la caracteristique que la poche est centrale.

L'échelle des modèles joints peut convenir à des sujets avant une taille se situant entre le 38 et le 46, soit la grande majorité des alités.

De plus, ces vêtements permettent au personnel soignant des changes plus fréquents pour les raisons ci-après :
- la fatigue du malade est réduite au maximum.
- le change peut être effectué par une seule personne compte tenu de la facilité de celui-ci minimisant les efforts du personnel.

Enfin, le malade peut prétendre à une certaine élégance malgré une situation qu'il peut ressentir comme infériorisante.

Par ailleurs, chaque modèle comporte des avantages qui lui sont spécifiques. A titre d'exemples, nous allons décrire une chemise de nuit, une liseuse, une robe de chambre, un pyjama.
Figures 1 et 2 : Chemise de nuit pour alité pouvant éventuellement se lever. Le décolleté, bordé d'un ruban de même teinte, allie l'esthétique au confort.
   (1) Ouverture dorsale.
   (2) Larges manches.
   (3) Poche centrale.
   (4) Pressions : les boutons pouvant être une cause de gêne pour un malade couché.
Figures 3 et 4 : Chemise de nuit pour grand malade ou grabataire. On y retrouve les caractéristiques (1), (2), (3) avec, de plus :
   (4) Pressions :
      - Figure 3. : L'ouverture réglable en biais du devant (10) permet une auscultation ou des pansements au niveau du thorax sans déshabillage.
      - Figure 4. : Les pressions évitent la gêne que peuvent entraîner des boutons.
   (5) Pattes de côté avec pressions permettant des ouvertures pour la sortie de sonde, drain, etc...
Figures 5 et 6 ; Liseuse.
   L'ouverture dorsale y est toujours présente (1) avec (fig. 6) le point de fixation d'un cordonnet de fermeture (9) croisant derrière et rosette ventrale éventuelle.
Figures 7 - 8 - 9 et 10 : Pyjama pour malade.
   Les trois principaux avantages (1), (2), (3) s'y retrouvent ainsi que les pressions dorsales (4) mais l'on y retrouve de plus :
   - la largeur des jambes du pantalon (6) permettant le port d'un plâtre ou d'un important pansement.
   - un fond de pantalon double mais non cousu, (7) type portefeuille, facilitant la sortie de sonde, drain, et l'accès aux organes génitaux.
   - le point de fixation d'un cordonnet de serrage (8). Une ceinture amovible au niveau de la veste reste toujours possible.
Figures 11 et 12 : Robe de chambre.
   Le malade yant l'éventuelle possibilité de se lever ou d'être levé doit pouvoir, quel que soit son handicap, enfiler une robe de chambre d'où :
   - un confort certain.
   - un amour-propre et une décense respectés.
   Le point de fixation du cordonnet de fermeture (9) permet de maintenir l'encolure. Précisons que l'on y retrouve toujours les caractéristiques (1), (2) et (3).

Cette robe de chambre peut être particulièrement appréciée des personnes âgées et des paralytiques : elle élimine "l'antique et traditionnelle" couverture au niveau des cuisses et des jambes.

## Revendications

1. VETEMENTS DE LIT POUR MALADES ayant:
(1) une ouverture dorsale;
(2) de larges manches excluant les changes fatigants;
(3) une poche permettant au malade d'y déposer son mouchoir ou autre objet lui évitant de le chercher dans le lit;
caractérisé par le fait que la poche est centrale.

2. VETEMENTS DE LIT SELON LA REVENDICATION 1 caractérisés en ce que la fermeture est effectuée par des pressions (4).

3. Vêtement SELON LES REVENDICATIONS 1 ET 2 caractérisée par le fait qu'il est une chemise de nuit ayant une ouverture supplémentaire, réglable, en biais sur le devant (10) et des pattes de côté (5) avec pressions (4) permettant le passage de sonde ou du drain.

4. Vêtement SELON LA REVENDICATION 1 caractérisée par le fait qu'il est une liseuse ayant un cordonnet de fermeture (9) croisant derrière.

5. Vêtement SELON LES REVENDICATIONS 1 ET 2 caractérisé par le fait qu'il est la veste d'une pijama et par le fait que les pantalons du pijama ont:
1. une grande largeur des jambes (6);
2. un fond double (7) non cousu, type portefeuille;
3. un point de fixation d'un cordonnet de serrage (8).

## Claims

1. PATIENTS BED CLOTHING with
(1) a back opening,
(2) large sleeves avoiding tiring clothes changing,
(3) a pocket which allows the patients to put handkerchieves or any other things, so that they needn't look for them in their beds.

2. PATIENTS BED CLOTHING ACCORDING TO DEMAND 1 characterized by the use of snap fasteners (4).

3. CLOTHE ACCORDING TO DEMAND 1 AND 2 characterized by the fact that it is a night dress with an extra adjustable opening, aslant on the front (10) and side flaps (5) with snap fasteners (4), making way to probe or drainage tube.

4. CLOTHE ACCORDING TO DEMAND 1 chararcterized by the fact that it is a bed jacket with a closing cord (9) crossing in the back.

5. CLOTHE ACCORDING TO DEMAND 1 AND 2 characterized by the fact that it is a pyjamas jacket and by the fact that pyjamas trousers have got:
1. large legs (6),
2. a double not sewn bottom (7), in the wrapover type,
3. a fixation point for a tightening cord (8).

## Patentansprüche

1. Bettbekleidung für Kranke, welche
(1) eine Rückenöffnung,
(2) weite Ärmel, die ein anstrengendes Umziehen ausschließen,
(3) eine Tasche, in der der Kranke sein Taschentuch oder einen anderen Gegenstand unterbringen kann, damit er es bzw. ihn nicht im Bett suchen muß,
aufweist, dadurch **gekennzeichnet,** daß die Tasche mittig angebracht ist.

2. Bettbekleidung nach Anspruch 1, dadurch **gekennzeichnet,** daß sie mittels Druckknöpfen (4) geschlossen wird.

3. Bekleidung nach Anspruch 1 oder 2, dadurch **gekennzeichnet,** daß es sich dabei um ein Nachthemd handelt, welches eine zusätzliche, einstellbare, in Schrägrichtung angebrachte vordere Öffnung (10) und seitliche Stoffriegel (5) mit Druckknöpfen (4) aufweist, die eine Sonde oder Drainage durchlassen.

4. Bekleidung nach Anspruch 1, dadurch **gekennzeichnet,** daß es sich dabei um ein Bettjäckchen mit einer Verschlußkordel (9), welche hinten gekreuzt wird, handelt.

5. Bekleidung nach Anspruch 1 oder 2, dadurch **gekennzeichnet,** daß es sich um eine Pyjamajacke handelt, und weiter dadurch, daß die Pyjamahose folgendes umfaßt:
1. sehr weite Hosenbeine (6),
2. einen doppelten, nicht genähten Boden (7) vom Portefeuille-Typ,
3. einen Befestigungspunkt für eine Verschlußkordel (8).
